# DEMANDE DE BREVET EUROPEEN

(11) **EP 0 701 230 A1**
(43) Date de publication de la demande: **13.03.1996**
(21) Numéro de dépôt: 95480115.5
(22) Date de dépôt: 23.08.1995
(51) Int. Cl.: G07C 9/00, G08B 3/10

(54) **Installation d'identification simultanée omnidirectionnelle**

(30) Priorité: 26.08.1994 FR 9410508
(71) Demandeur: MU13 INGENIERIE, F-17810 St Georges des Coteaux (FR)
(72) Inventeur: Terny, Jean-Louis, F-17100 Saintes (FR)
(74) Mandataire: Hammond, William

(57) **Abrégé**

Installation d'identification simultanée omnidirectionnelle pour le suivi ou la gestion des entrées et sorties d'une zone de couverture présentant un ou plusieurs zones d'entrée/sortie (1), cette installation comprenant une unité centrale de gestion (2) reliée à un détecteur (5) au moins disposé au niveau de chaque zone d'entrée/sortie, et un badge d'identification (6) codé individuellement affecté à chaque personne ou objet suivi, les détecteurs émettant un signal de détection (11) dans le domaine des VHF-UHF qui est reçu par chaque badge (6) lorsqu'il se trouve dans cette zone d'entrée/sortie (1), les badges (6) émettant en réponse un signal d'identification (20) qui est reçu par le détecteur (5) et transmis à la centrale de gestion (2).

Application au domaine des télécommunications.

## Description

L'invention concerne une installation d'identification simultanée omnidirectionnelle.

Les systèmes de détection et d'identification sont destinés en particulier aux etablissements de santé ou d'hébergement pour personnes déficientes ou âgées. L'installation suit ou gère les entrées/sorties de l'établissement, et permet en particulier d'assurer un contrôle anti-fugue, ou simplement une fonction de mémorisation des passages.

Les systèmes de détection et d'identification de personnes qui sont connus actuellement comprennent généralement un ensemble de détecteurs disposés au niveau de chaque sortie de la zone surveillée, ces détecteurs étant reliés à une unité centrale de gestion. Chaque membre de l'établissement est porteur d'un badge individuel d'identification, généralement porté au poignet sous la forme d'un bracelet. Au moment du passage au niveau du détecteur, le badge reçoit le signal de détection émis par le détecteur, et lui renvoie un signal d'identification de la personne. Les dispositifs connus fonctionnent sur le principe de l'induction. Le détecteur est réalisé par un enroulement émettant une énergie basse fréquence. Cette énergie est collectée au moment du passage par un enroulement récepteur du badge-bracelet, qui déclenche l'émission d'identification radio à destination d'une antenne réceptrice du détecteur.

Un exemple de dispositif de ce type est décrit dans le document FR 2 668 613.

Les inconvénients de ces systèmes sont liés pour l'essentiel au principe inductif. L'énergie collectée par le badge est fonction du carré de la distance entre deux enroulements planaires. La portée de détection est donc très limitée, de l'ordre du mètre en pratique. De plus, elle varie en fonction de l'orientation relative des enroulements : si, lorsque le badge passe au niveau du détecteur, le plan de l'enroulement secondaire est perpendiculaire au plan de l'enroulement primaire, l'énergie collectée sera nulle.

Enfin, l'énergie collectée est fonction du temps de passage dans la zone de portée du détecteur. Ainsi, si l'on passe très rapidement devant le détecteur, l'énergie collectée sera trop faible pour déclencher l'émission d'identification. Pour éviter cet inconvénient, on est amené à abaisser le seuil de déclenchement, ce qui entraîne alors des déclenchements parasites.

Ces dispositifs présentent donc une fiabilité insuffisante. Ils correspondent à des modes d'utilisation où les zones d'entrée/sortie imposent le passage à proximité immédiate du détecteur, comme un couloir ou une porte étroite par exemple. Ils sont inadaptés à une couverture de l'ensemble des zones d'entrée/sortie d'établissements, y compris les portails d'entrée automobile, les portails fournisseurs, halls d'entrée de grands largeur, etc.

En outre, les dispositifs connus nécessitent la mise en place de l'enroulement détecteur encastré généralement dans le sol, au niveau de chaque point de passage.

D'autre part, on connaît également des systèmes d'identification par hyperfréquence. Ces systèmes sont souvent utilisés pour le comptage ou la détection d'objets, et notamment pour le télépéage sur les autoroutes. Les performances de ces systèmes sont liées au caractère unidirectionnel des ondes de détection émises, donc au positionnement exact des badges d'identification dans le faisceau de détection. La technique est inadaptée aux problèmes de détection de personnes ou d'objets de tailles variables en mouvement, pour lesquels la position, l'orientation, et l'angle de passage du badge sont chaque fois différents.

Le but de l'invention est d'éliminer ces inconvénients en fournissant un dispositif d'indentification simultanée omnidirectionnelle permettant une surveillance efficace d'un espace déterminé, par exemple un établissement d'accueil pour des personnes, ou un entrepôt pour des objets.

Ce but est atteint par l'installation selon l'invention pour le suivi ou la gestion des entrées et des sorties dans une zone de couverture présentant une ou plusieurs zones d'entrée/sortie, constituée par une unité centrale reliée à des détecteurs disposés dans chaque zone d'entrée/sortie, et par des badges d'identification comprenant un code individuel affectés à chacune des personnes ou objets suivis, chaque détecteur comprenant un émetteur primaire d'un signal de détection et un récepteur identificateur, chaque badge comprenant un récepteur primaire pour la réception du signal de détection lors du passage dans une zone d'entrée/sortie et un émetteur secondaire pour l'émission d'un signal d'identification qui est reçu par le récepteur identificateur du détecteur et transmis a la centrale de gestion, caractérisée par le fait que l'émission du signal de détection est une émission VHF ou UHF.

De préférence, l'émission du signal de détection se fait dans une fréquence choisie dans la bande de 30 MHz à 1GHz, plus précisément dans la bande de 200 à 500 MHz.

Avantageusement, chaque badge comprend le récepteur primaire pour la réception du signal de détection, relié à un microcontrôleur contenant un code individuel, lui même relié à l'émetteur secondaire pour l'émission du signal d'identification.

L'émission du signal d'identification peut être décalée par rapport à la réception du signal de détection d'un temps de retard propre à chaque badge. Par exemple, le code peut être un code numérique, le temps de retard étant alors proportionnel à la valeur du code. Les avantages de l'invention sont nombreux.

Les ondes émises dans la bande VHF-UHF sont des ondes omnidirectionnelles. La détection n'est ainsi pas liée à l'orientation du détecteur par rapport au badge.

La distance de détection est beaucoup plus importante, de l'ordre de la dizaine de mètre au lieu du mètre.

La vitesse de transmission du signal de détection est plus élevée que dans le cas d'une transmission par induction. La détection est donc assurée quelle que soit la vitesse de passage au niveau de la zone de détection.

La technologie liée au VHF-UHF peut être mise en oeuvre à des coûts peu élevés au regard des performances. En particulier, l'installation peut être réalisée sans travaux importants de gros oeuvre.

Les fréquences de fonctionnement sont choisies parmi les fréquences autorisées par l'administration. Ce choix est tel qu'elles ne risquent pas de perturber des appareils électroniques situés à proximité.

D'autres buts et avantages de l'invention apparaîtront à la lecture de la description suivante d'un exemple de réalisation effectuée à titre non-limitatif en référence aux dessins accompagnants parmi lesquels :
- la figure 1 est une vue générale d'une installation selon l'invention ;
- la figure 2 est une représentation schématique d'un détecteur ;
- la figure 3 est une représentation schématique d'un badge d'identification.

La figure 1 représente un exemple d'installation d'identification simultanée omnidirectionnelle selon l'invention, pour la surveillance, dans un espace déterminé que l'on appellera zone de couverture, présentant des zones de passage ou zones-d'entrée/sortie telles que 1, cles mouvements d'entrée/sortie d'une population ou groupe de personnes ou d'objets dits personnes suivies ou objets suivis.

Cette installation se compose, d'une part, d'une unité centrale de gestion 2, munie de moyens électroniques et informatiques 3 adéquats pour la gestion des identifications, des moyens de mémorisation, disques, disquettes, imprimantes, de moyens de signalisation 4, et/ou de moyens mécaniques d'action par, exemple le blocage sélectif des portes, l'abaissement de barrières, dans le cas d'une installation anti-fugue. Ces différents moyens sont connus en soi.

Cette unité centrale de gestion 2 est reliée à un ou plusieurs détecteurs tels que 5 placés au niveau de chacune des zones d'entrée/sortie 1, porte, portail, passage, couloir, etc.

Chaque personne ou objet suivi est muni d'un badge identifiant 6. Les badges 6 sont susceptibles d'être détectés par le détecteur 5 de chaque zone d'entrée/sortie, de telle sorte que la centrale de gestion 2 peut suivre de manière identifiée les entrées et sorties de la totalité des personnes ou objets suivis.

Comme représenté sur la figure 2, chaque détecteur 5 comprend un moyen de liaison 7 avec la centrale de gestion 2, par exemple un émetteur-transmetteur d'ondes radioélectriques 8, la centrale 2 étant connectée à des moyens de réception des signaux transmis par l'ensemble des détecteurs, par exemple un ou plusieurs antennes réceptrices 9.

Le détecteur 5 comprend un émetteur primaire 10 d'un signal de détection 11, ou signal primaire, couvrant la zone d'entrée/sortie. Le détecteur 5 comprend en outre un récepteur identificateur 12 ou récepteur secondaire. L'émetteur 10, le récepteur 12 et le moyen de liaison 7 sont connectés à un contrôleur 13, connu en soi, qui gère le fonctionnement du détecteur.

L'émission du signal de détection 11 s'effectue dans une fréquence située dans la bande des VHF ou des UHF. De manière préférée, l'émission primaire se fera dans la bande de 30 MHz à 1 GHZ, et de façon optimale entre 200 et 600 MHz.

L'émission du signal de détection dans le domaine des VHF-UHF permet d'obtenir une efficacité optimale, avec d'une part, une omnidirectionnalité de l'émission, et d'autre part, une absence d'effets parasites excessifs dus notamment aux réflections sur des obstacles proches. Le caractère omnidirectionnel de l'émission garantit ainsi la détection de toute personne ou objet pénétrant dans la zone d'entrée/sortie.

L'émission du signal de détection 11 omnidirectionnel par l'émetteur 10 peut être permanente ou intermittente (pulsée) dans la zone d'entrée/sortie. Cependant, de préférence, l'émission du signal de détection 11 est déclenchée par l'activation d'un capteur 14 connecté au détecteur 5.

Ce capteur peut être par exemple une cellule photoélectrique. Afin de déterminer le sens de passage (entrée ou sortie), on peut prévoir deux cellules disposées l'une à côté de l'autre et émettant deux rayons parallèles.

De manière préférée, cependant, le capteur 14 est constitué par deux cellules 15 et 16 émettant un rayon lumineux transversal, l'une disposée du côté entrée de la zone et l'autre du côté sortie de la zone.

Comme représentée sur la figure 3, les badges 6 comprennent un microcontrôleur 17 connecté d'une part à un réceptuer 18, et d'autre part à un émetteur 19.

Le récepteur 18 est un récepteur VHF ou UHF fonctionnant en continu et détectant la modulation exacte émise par les détecteurs 5.

Le microcontrôleur 17 est réglé de telle sorte que l'activation du récepteur 18 entraîne l'émission par l'émetteur 19 d'un signal d'identification 20 destiné à être reçu par le récepteur 12 du détecteur.

Le microcontrôleur 17 contient un code individuel affecté à chaque badge 6, par exemple un code numérique. Ce code est contenu dans le signal d'identification émis par l'émetteur 19.

L'énergie pour la veille du récepteur primaire et l'émission du signal identifiant par l'émetteur secondaire est fournie par une pile 21 connectée au microcontrôleur 17.

Pour des personnes, les badges sont traditionnellement conçus sous la forme d'un bracelet porté au poignet ou à la cheville. Alternativement, il pourra s'agir d'un clip, broche, porte-clé, etc. Pour des objets, le badge pourra prendre la forme d'une étiquette électronique, par exemple autocollante, magnétique, clipsable, à ventouse.

Le fonctionnement de l'installation est le suivant. Lorsqu'une personne ou un objet muni d'un badge 6 se présente dans une zone d'entrée/sortie 1 dans laquelle se trouve un détecteur 5, elle provoque l'activation du capteur 14, par exemple, selon le sens de passage, l'une des cellules 15 ou 16, qui déclenche alors l'émission du signal de détection 11 par l'émetteur 10 du détecteur 5.

Ce signal de détection 11 est reçu par le récepteur 18 du badge 6, et entraîne l'émission par l'émetteur 19 du signal secondaire ou signal d'identification 20. Ce signal, qui contient le code individuel du badge, est reçu à son tour par le récepteur 12 du détecteur 5 et transmis par le moyen de liaison 7 à la centrale de gestion 2, ainsi que l'information correspondant à l'identification de la zone d'entrée/sortie concernée et au sens de passage.

De manière caractéristique, chaque badge 6 peut être réglé de telle manière que l'instant d'émission du signal secondaire d'identification 20 soit décalé dans le temps d'une certaine durée, dite temps de réponse, par rapport à l'instant de réception du signal de détection 12 émis par le détecteur 5, ce temps de réponse étant propre à chacun des badges individuels. Par exemple, le code de chaque badge 6 peut être un code numérique, le temps de réponse du badge étant proportionnel à la valeur de ce code. Bien entendu, il s'agit de micro-décalages de l'ordre par exemple du centième de seconde.

De cette manière, l'installation selon l'invention permet la détection et l'identification simultanée de plusieurs personnes ou objets traversant une même zone d'entrée/sortie.

En effet, lorsque plusieurs personnes ou objets se présentent au niveau d'une zone d'entrée/sortie 1, l'émission du signal de détection 12 est déclenchée. Chaque badge émet un signal d'identification après un temps de réponse qui lui est propre. Le détecteur 5 reçoit les signaux d'identification décalés dans le temps et peut donc identifier chacun des badges. Cette particularité autorise une adaptation beaucoup plus fine de la réponse du système au niveau de cette zone d'entrée/sortie.

L'installation peut être réalisée sans mise en place de systèmes filaires. Elle peut être modifiée très simplement et rapidement. On peut ajouter, enlever, modifier l'emplacement des détecteurs.

Les détecteurs peuvent être mis en place sans travaux de gros oeuvre, y compris les capteurs aux abords des zones d'entrée/sortie. Il n'est plus nécessaire de prévoir des éléments encastrés ou enterrés comme dans l'art antérieur. Chaque détecteur peut se présenter sous l'aspect d'une borne disposée au voisinage de la zone d'entrée/sortie à couvrir.

L'invention a été décrite en détail dans une application correspondant plus particulièrement à la surveillance et la détection dans un établissement d'hébergement de personnes. Il est bien entendu que diverses autres applications sont envisagées, notamment pour la surveillance et la détection d'objets. De manière générale, l'invention peut être mise en oeuvre pour la surveillance et la détection d'une population de personnes ou d'objets dans un territoire déterminé, limité par des zones d'entrée/sortie.

## Revendications

1. Installation d'identification simultanée omnidirectionnelle pour le suivi ou la gestion des entrées et sorties d'une zone de couverture présentant une ou plusieurs zones d'entrée/sortie (1), cette installation comprenant une unité centrale de gestion (2) reliée à des détecteurs (5) disposés au niveau de chacune des zones d'entrée/sortie (1), et des badges d'identification (6) codés individuellement affectés à chacun des personnes ou objets suivis, chaque détecteur (5) comprenant un émetteur primaire (10) d'un signal de détection (11) sur sa zone d'entrée/sortie (1) et un récepteur identificateur (12), chaque badge (6) comprenant un récepteur primaire (18) pour la réception du signal de détection (11) lors de chaque passage dans une zone d'entrée/sortie (1) et un émetteur secondaire (19) pour l'émission d'un signal d'identification (20) qui est reçu par le récepteur identificateur (12) du détecteur (5) et transmis à la centrale de gestion (2),
caractérisée par le fait que l'émission du signal de détection (11) est une émission VHF ou UHF.

2. Installation selon la revendication 1, caractérisée par le fait que l'émission du signal de détection (11) se fait dans une fréquence choisie dans la bande de 30 MHz à 1 GHz.

3. Installation selon la revendication 2, caractérisée par le fait que l'émission du signal de détection (11) se fait dans une fréquence choisie dans la bande de 200 à 500 MHz.

4. Installation selon l'une des revendications précédentes, caractérisée par le fait que chaque badge (6) comprend le récepteur primaire (18) pour la réception du signal de détection (11), relié à un microcontrôleur (17) contenant un code individuel, lui même relié à l'émetteur secondaire (19) pour l'émission du signal d'identification (20).

5. Installation selon l'une des revendications précédentes, caractérisée par le fait que les badges (6) comprennent des moyen de retarder l'émission du signal d'identification (20) par rapport à la réception du signal de détection (11) d'un temps de retard propre à chaque badge (6).

6. Installation selon la revendication 5, caractérisée par le fait que le code individuel est un code numérique, le temps de retard étant proportionnel à la valeur du code.
